# EUROPÄISCHE PATENTSCHRIFT

(11) **EP 0 001 035 B1**
(45) Veröffentlichungstag und Bekanntmachung des Hinweises auf die Patenterteilung: **01.10.1980**
(21) Anmeldenummer: 78100017.9
(22) Anmeldetag: 01.06.1978
(51) Int. Cl.: C21C 1/06, B22D 41/00, F27D 3/14, B65G 65/00

(54) **Mischer, insbesondere Roheisenmischer**
Mixer, especially mixer for pig iron
Mélangeur, spécialement mélangeur de fonte

(30) Priorität: 02.09.1977 AT 6322/77
(43) Veröffentlichungstag der Anmeldung: 21.03.1979
(73) Patentinhaber: VOEST-ALPINE Aktiengesellschaft, A-4010 Linz (AT)
(72) Erfinder: Riegler, Ernst, A-4470 Enns (AT); Schmidt, Manfred, A-4020 Linz (AT)
(74) Vertreter: Glawe, Delfs, Moll & Partner

## Beschreibung

Die Erfindung betrifft einen Mischer, insbesondere Roheisenmischer, mit einer am Fundament feststehend oder auf einem Fahrzeug montierten Mischerkammer, welche durch einen in Bodennähe angeordneten Durchtritt mit einer gegenüber der Mischerkammer schwenkbaren Ausgießkammer nach Art kommunizierender Gefäße verbunden ist.

Es ist bekannt, Großraum-Roheisenmischer stationär, d.h. auf einem Fundament feststehend auszubilden, um eine Kipplagerung und einen Kippantrieb, die für metallurgische Großraumgefäße einen beträchtlichen Aufwand darstellen, zu vermeiden. Bei einem bekannten stationären Roheisenmischer ist das Roheisen unter Zuhilfenahme von Druckgas aus dem Mischer entnehmbar, indem das Roheisen durch in die Mischerkammer eingeleitetes Druckgas in eine am Roheisenmischer unbeweglich montierte Ablaufrinne gedrückt wird. Der in der Mischerkammer während der Entnahme des Roheisens zu erzeugende Gasdruck muß dabei für die Dimensionierung der Wände des Roheisenmischers berücksichtigt werden. Außerdem muß bei einem Roheisenmischer dieser Art auf die Gasdichtheit des Mantels, insbesondere an der Einfüllöffnung geachtet werden. Schwierigkeiten ergaben sich durch den in der Mischerkammer vorhandenen federnden Gaspolster beim exakten Dosieren der aus dem Mischer zu entnehmenden Roheisenmenge.

Es ist auch ein Mischer der eingangs bezeichneten Art durch die DE - C - 250708 bekannt, bei der ein nach Art eines Herdofens ausgebildetes Gefäß einen seinen Boden durchsetzenden Umlenkstutzen und einen daran anschließenden, drehbaren Entleerungsstutzen aufweist. Eine solche Vorrichtung ist schwierig auszumauern, störanfällig und kann nicht vollständig entleert werden. Sie ist auch nur für ein geringes Fassungsvermögen geeignet. Bei Schadhaftwerden der Dichtungsflächen zwischen dem drehbaren Auslaufstutzen und dem Umlenkstutzen sind Materialverluste unvermeidlich. Es besteht die Gefahr von Verkrustungen und sogar von Durchbrüchen.

Die Erfindung bezweckt die Vermeidung der geschilderten Schwierigkeiten und stellt sich die Aufgaben, einen feststehenden Mischer zu schaffen, bei dem auf die Gasdichtheit nicht geachtet werden muß; bei dem die zu entnehmende Schmelzenmenge gut dosierbar ist; bei dem für die Dimensionierung seiner Wände nur das Schmelzengewicht berücksichtigt werden muß; der vollständig entleerbar ist und bei Betriebsstörungen an einer Ausgießkammer eine Reparatur möglich ist, ohne den Mischer als Ganzes stillegen zu müssen.

Diese Aufgaben werden erfindungsgemäß dadurch gelöst, daß die zylindrisch ausgebildete Mischerkammer an ihren beiden Stirnwänden in symmetrischer Ausbildung mit jeweils einer schwenkbaren Ausgießkammer versehen ist, deren Schwenkachse in Bodennähe, vorzugsweise durch den Durchtritt verläuft, und daß jede Ausgießkammer mittels eines Absperrorganes, wie eines Schiebers, am Durchtritt absperrbar ist.

Vorteilhaft ist die Ausgießkammer um eine zur Zylinderachse parallele Schwenkachse schwenkbar und weist eine Länge von etwa dem Durchmesser der Mischerkammer auf.

Zweckmäßig ist die Ausgießkammer mit einem um ihre Schwenkachse diametral gegenüberliegenden Gegengewicht versehen, wobei der dem Gegengewicht und der mit Roheisen gefüllten Ausgießkammer gemeinsame Schwerpunkt in vertikaler Lage der Ausgießkammer unterhalb ihrer Schwenkachse liegt. Dies hat den Vorteil, daß die Ausgießkammer bei Ausfall ihres Schwenkantriebes selbsttätig in die Ruheposition zurückkehrt, wodurch ein ungewolltes Ausfließen von Schmelze mit Sicherheit vermieden wird.

Es ist weiters vorteilhaft, daß ais Schwenkantrieb zwei symmetrisch zur Ausgießkammer angeordnete, jeweils einerseits ortsfest und anderseits an der Ausgießkammer angelenkte Druckmittelzylinder, vorzugsweise Teleskopzylinder, vorgesehen sind.

Zweckmäßig ist an der Mischerkammer eine mittels eines Absperrorganes verschließbare Schlackenüberlauföffnung vorgesehen.

Die Erfindung ist nachstehend anhand der Zeichnung an einem Ausführungsbeispiel näher erläutert, wobei Fig. 1 eine Seitenansicht und Fig. 2 eine Stirnansicht eines Roheisenmischers in schematischer Darstellung zeigen. In Fig. 3 ist ein nach der Linie 111-111 der Fig. 2 geführter Schnitt in vergrößertem Maßstab dargestellt.

Mit 1 ist eine mit kreiszylindrischem Querschnitt gestaltete Mischerkammer eines Roheisenmischers bezeichnet, die über Fundamentstützen 2 und 3 auf dem Fundament 4 stationär gelagert ist. Das Füllen des Roheisenmischers erfolgt durch die Einguß- öffnung 5, welche durch einen Deckel 6 mittels eines Deckelhubwerkes 7 verschließbar ist. Zur Beheizung der Mischerkammer ist eine Heizeinrichtung 8 vorgesehen. Zur Schlackenentnahme dient eine Schlackenüberlauföffnung 9, die durch einen Absperrschieber 10 verschlossen werden kann. Zur Entnahme des Roheisens ist an jeder der beiden Stirnwände 11, 11' eine als Rohrknie ausgebildete Ausgießkammer 12, 12' vorgesehen, die jeweils mit dem Innenraum der Mischerkammer durch einen in Nähe des Bodens 13 derselben angeordneten Durchtritt 14, 14' nach Art kommunizierender Gefäße verbunden sind. Die Ausgießkammern 12 und 12' sind um die Achsen 15 bzw. 15' an der Mischerkammer schwenkbar befestigt, wobei die Achsen durchtrittsmittig und parallel zur Zylinderachse 16 der Mischerkammer 1 angeordnet sind. Der Boden 13 der Mischerkammer ist zu den Durchtritten 14, 14' hin geneigt, sodaß die Durchtritte an den tiefsten Stellen des Roheisenmischers liegen. An den oberen Enden der Ausgießkammern 12, 12' sind seitlich Ausgießschnauzen 17 vorgesehen. Der vertikale Teil jeder Ausgießkammer ist etwas höher geführt als der maximal zulässige Füllstand, der in Fig. 1 mit 18 bezeichnet ist, liegt.

Beide Ausgießkammern 12 und 12' sind aus ihrer vertikalen Ruhelage, welche in Fig. 2 mit voll ausgezogenen Linien dargestellt ist, beidseitig um mindestens 90° in Ausgießstellungen schwenkbar, welche in Fig. 2 mit strichpunktierten Linien eingezeichnet sind. Als Schwenkantrieb sind je zwei symmetrisch zu ihr angeordnete Teleskopzylinder 19 vorgesehen, die mit einem Ende ortsfest und mit dem anderen Ende jeweils an der Ausgießkammer 12, 12' angelenkt sind. Zur Entnahme des Roheisens werden die Ausgießkammern mittels der Teleskopzylinder 19 jeweils so weit geneigt, bis das Roheisen im ruhigen Strahl aus der Ausgießschnauze 17 austritt.

Um ein ungewolltes Ausfließen von Roheisen bei Versagen des Schwenkantriebes mit Sicherheit zu vermeiden, ist an jeder Ausgießkammer am unteren Ende ein Gegengewicht 20 vorgesehen, welches so bemessen ist, daß der dem Gegengewicht 20 und der mit Roheisen gefüllten Ausgießkammer 12 bzw. 12' gemeinsame Schwerpunkt in Ruhelage der Ausgießkammer unterhalb der Schwenkachse 15 liegt.

Um an einer Ausgießkammer Wartungs- bzw. Reparaturarbeiten durchführen zu können, ist jeder Durchtritt 14 bzw. 14' mit einem Schieber 21, der im Detail in Fig. 3 dargestellt ist, verschließbar. Nach Verschließen des Schiebers kann die zu reparierende Ausgießkammer ausgebaut und gegen eine intakte ausgetauscht werden.

Wie insbesondere aus Fig. 2 ersichtlich ist, kann die Entnahme von Roheisen von zwei Seiten erfolgen, d.h. die Entnahme ist in zwei Kranbereichen und damit von zwei verschiedenen Hallen aus möglich.

In Fig. 1 ist die auf dem Roheisen schwimmende Schlacke, die mit 22 bezeichnet ist, dargestellt. Die Stirnwände 11, 11' der Mischerkammer wirken als Schlackenabscheider, sodaß in jede der Ausgießkammern immer nur schlackenfreies Roheisen fließt.

Der erfindungsgemäße Roheisenmischer ist an keine bestimmte äußere Form und Lage gebunden; es kann die zylindrische Mischerkammer auch mit vertikaler Achse am Fundament aufgestellt werden.

## Patentansprüche

1. Mischer, insbesondere Roheisenmischer, mit einer am Fundament feststehend oder auf einem Fahrzeug montierten Mischerkammer (1), welche durch einen in Bodennähe angeordneten Durchtritt (14, 14') mit einer gegenüber der Mischerkammer schwenkbaren Ausgießkammer (12, 12') nach Art kommunizierender Gefäße verbunden ist, dadurch gekennzeichnet, daß die zylindrisch ausgebildete Mischerkammer (1) an ihren beiden Stirnwänden (11, 11') in symmetrischer Ausbildung mit jeweils einer schwenkbaren Ausgießkammer (12, 12') versehen ist, deren Schwenkachse (15, 15') in Bodennähe, vorzugsweise durch den Durchtritt (14, 14') verläuft, und daß jede Ausgießkammer (12, 12') mittels eines Absperrorganes, wie eines Schiebers (21) am Durchtritt (14, 14') absperrbar ist.

2. Mischer nach Anspruch 1, dadurch gekennzeichnet, daß die Ausgießkammer (12, 12') um eine zur Zylinderachse (16) parallele Schwenkachse (15, 15') schwenkbar ist und eine Länge von etwa dem Durchmesser der Mischerkammer (1) aufweist.

3. Mischer nach Anspruch 1 oder 2, dadurch gekennzeichnet, daß die Ausgießkammer (12, 12') mit einem um ihre Schwenkachse (15, 15') diametral gegenüberliegenden Gegengewicht (20) versehen ist, wobei der dem Gegengewicht (20) und der mit Roheisen gefüllten Ausgießkammer (12, 12') gemeinsame Schwerpunkt in vertikaler Lage der Ausgießkammer unterhalb ihrer Schwenkachse (15, 15') liegt.

4. Mischer nach den Ansprüchen 1 bis 3, dadurch gekenzeichnet, daß als Schwenkantrieb zwei symmetrisch zur Ausgießkammer (12, 12') angeordnete, jeweils einerseits ortsfest und anderseits an der Ausgießkammer (12, 12') angelenkte Druckmittelzylinder, vorzugsweise Teleskopzylinder (19), vorgesehen sind.

5. Mischer nach den Ansprüchen 1 bis 4, dadurch gekennzeichnet, daß an der Mischerkammer (1) eine mittels eines Absperrorganes (10) verschließbare Schlackenüberlauföffnung (9) vorgesehen ist.

## Revendications

1. Mélangeur, en particulier mélangeur pour la fonte liquide, comprenant une chambre de mélange (1), placée à demeure sur un socle ou montée sur un chariot mobile et reliée, à la manière de vases communicants, à une chambre de coulée (12, 12'), pivotable par rapport à la chambre de mélange par une ouverture (14) située à proximité de son fond, caractérisé en ce que la chambre de mélange (1) de forme cylindrique est pourvue, de manière symétrique, sur chacune de ses parois frontales (11, 11'), d'une chambre de coulée (12, 12') basculable, dont l'axe de pivotement (15, 15') se situe à proximité du fond de la chambre de mélange, de préférence au niveau des trous de coulée (14, 14'), et qui peut être obturée au niveau du trou de coulée (14, 14') par un organe d'arrêt tel qu'un tiroir (21).

2. Mélangeur suivant la revendication 1, caractérisé en ce que chaque chambre de coulée (12, 12') est montée à pivotement autour d'un axe (15, 15') parallèle à l'axe (16) du cylindre et possède une longueur correspondant approximativement au diamètre de la chambre de mélange (1).

3. Mélangeur suivant l'une des revendications 1 et 2, caracterisé en ce que chaque chambre de coulée (12, 12') est équipée d'un contre-poids (20) diamétralement opposé à son axe de pivotement (15, 15'), le centre de gravité commun au contre-poids (20) et à la chambre de coulée (12, 12') remplie de fonte brute se situant, lorsque la chambre de coulée est en position verticale, en dessous son axe de pivotement (15, 15').

4. Mélangeur suivant l'une quelconque des revendications 1 à 3, caractérisé en ce que les mouvements de basculement de chacune des chambres de coulée (12, 12') sont commandés par deux vérins hydrauliques ou pneumatiques, de préférence des vérins télescopiques (19), qui sont disposés symétriquement à la chambre de coulée (12, 12') et dont l'une des extrémités possède une articulation fixe et l'autre est articulée sur la paroi de la chambre de coulée (12, 12') correspondante.

5. Mélangeur suivant l'une des revendications 1 à 4, caractérisé en ce que la chambre de mélange (1) est munie d'une ouverture (9) pour l'évacuation des scories, obturable par une organe d'arrêt (10).

## Claims

1. Mixer, in particular pig iron mixer, having a mixing chamber (1) stationarily arranged on the base or mounted on a vehicle, the mixing chamber being connected, like communicating vessels, with a pouring chamber (12, 12') that is pivotable relative to the mixing chamber, via a passage (14, 14') provided near the bottom, characterised in that the cylindrically designed mixing chamber (1), on its two front walls (11, 11'), is provided in a symmetrical manner with one pivotable pouring chamber (12, 12') each, whose pivot axis (15, 15') extends near the bottom, preferably through the passage (14, 14'), and that each pouring chamber (12, 12') is lockable at the passage (14, 14') by means of a locking organ, such as a slider (21).

2. Mixer according to claim 1, characterised in that the pouring chamber (12, 12') is pivotable about a pivot axis (15, 15') which is parallel to the cylinder axis (16) and has a length approximately corresponding to the diameter of the mixing chamber (1).

3. Mixer according to claim 1 or 2, characterised in that the pouring chamber (12, 12') is provided with a bob weight (20) arranged opposite the same diametrically to its pivot axis (15, 15'), the centre of gravity common to the bob weight (20) and the pouring chamber (12, 12') filled with pig iron being below the pivot axis (15, 15') of the pouring chamber in the vertical position of the same.

4. Mixer according to claims 1 to 3, characterised in that as pivot drive two pressure medium cylinders, preferably telescope cylinders (19), are provided, which are arranged symmetrically to the pouring chamber (12, 12') and are each stationary on the one hand and hinged to the pouring chamber (12, 12') on the other hand.

5. Mixer according to claims 1 to 4, characterised in that a skimmer opening (9) is provided on the mixing chamber (1), which skimmer opening is closeable by a locking organ (10).
